# FASCICULE DE BREVET EUROPEEN

(11) **EP 0 091 074 B1**
(45) Date de publication et mention de la délivrance du brevet: **24.09.1986**
(21) Numéro de dépôt: 83103118.2
(22) Date de dépôt: 29.03.1983
(51) Int. Cl.: B41J 3/18

(54) **Imprimante électrostatique indirecte**
Indirekter elektrostatischer Drucker
Indirect electrostatic printer

(30) Priorité: 02.04.1982 FR 8205726
(43) Date de publication de la demande: 12.10.1983
(73) Titulaire: ALCATEL, F-75008 Paris (FR)
(72) Inventeur: Beduchaud, Michel, F-91120 Villebon sur Yvette (FR); Playe, Patrice, F-78800 Houilles (FR)
(74) Mandataire: Weinmiller, Jürgen

## Description

La présente invention porte sur les imprimantes électrostatiques et plus particulièrement sur celles utilisant un support intermédiaire sur lequel est formée une image électrostatique latente et un support final, avantageusement en papier ordinaire, sur lequel est transferée, après développement, l'image électrostatique latente précédente.

Dans les imprimantes électrostatiques couramment utilisées, dites aussi imprimantes électrostatiques directes, l'impression de l'image est faite directement sur un support final spécial, composé d'un substrat conducteur sur lequel est déposée une couche diélectrique de quelques micromètres d'épaisseur. Le processus d'impression de l'image est réalisé en plusieurs opérations successives effectuées dans des postes distincts affectés à ces opérations. Il consiste, essentiellement, à créer une image électrostatique latente sur ce support spécial, dans un poste d'impression, au moyen d'une tête d'impression à électrodes multiples de faibles dimensions, agencées selon plusieurs dispositions possibles, par exemple en une ou plusieurs rangées ou sous forme matricielle, par décharge électrique, dans l'air de l'intervalle entre électrodes et couche diélectrique du support spécial, puis à développer cette image latente, dans un poste de développement d'image, par encrage obtenu par dépôt de fines particules de poudre magnétique ou d'encre au moyen d'une brosse magnétique ou autre moyen d'encrage, et enfin à fixer l'encre ainsi déposée, dans un poste de fixation d'image, par traitement thermique par exemple par passage dans un four.

Dans certaines imprimantes électrostatiques également connues, du type de celles visées par la présente demande et dites aussi imprimantes électrostatiques indirectes, l'image électrostatique latente générée sur un support intermédiaire puis développée est transférée sur un support final, généralement en papier, sur lequel elle est alors fixée. Les étapes ou opérations d'impression, dans ces imprimantes électrostatiques indirectes, sont réalisées par des moyens analogues à ceux mis en oeuvre dans les postes successifs des imprimantes électrostatiques directes, celle de transfert d'encre du support intermédiaire au support final s'intercalant entre le développement et la fixation d'image. Ce transfert d'encre peut avantageusement être obtenu dans un poste de transfert d'image, par mise en contact intime de ce support final en papier ordinaire avec l'image latente encrée du support intermédiaire, avec, le cas échéant, application d'une tension convenable sur une électrode dite de transfert disposée au dos du support final, favorisant ce transfert.

Dans ce dernier type d'imprimantes électrostatiquesle support intermédiaire peut être constitué par un substrat conducteur sur lequel est déposée une couche diélectrique de faible épaisseur, mais peut être aussi constitué, en variante, par un simple film en matériau diélectrique.

Ainsi le document US-A-3198 648 décrit un procédé d'impression électrostatique, selon lequel on utilise, pour des raisons de coût, un support intermédiaire formé d'une bande diélectrique et un support final en papier ordinaire. Dans l'imprimante, la bande diélectrique est montée en bande sans fin entre deux rouleaux. L'un des rouleaux électriquement conducteur constitue la contre-électrode associée à la tête d'électrodes multiples qui imprime l'image latente sur la surface extérieure de la bande diélectrique supportée par ce rouleau, tandis qu'un système de développement d'image, à proximité de ce même rouleau assure l'encrage de l'image.

Au niveau de l'autre rouleau supportantla bande diélectrique, un rouleau presseur assure la mise en contact intime du papier ordinaire final sur l'image encrée précédemment, pour le transfert des particules d'encrage sur le papier sur lequel elles seront fixées ultérieurement par application de forces de pression supérieures à celles de transfert d'image. Enfin, la bande diélectrique est soumise à un nettoyage et à un effacement des charges électrostatiques après cette opération de transfert d'image pour une nouvelle impression au niveau du premier rouleau cité.

Le document GB-A-1 064 980 décrit également un mode d'impression électrostatique indirecte dans lequel on utilise une bande diélectrique en tant que support intermédiaire d'image et du papier en bande en tant que support final d'image. Dans l'imprimante, la bande diélectrique est délivrée d'un rouleau débiteur, défile successivement à travers un poste d'impression d'image latente, un poste de développement d'image puis un poste de transfert sur le papier et, après nettoyage, est embobinée sur un rouleau récepteur. Le long de ces postes la bande diélectrique est entraînée selon une trajectoire quasi-rectiligne par un premier galet, en amont de ces postes, et par un second galet moteur et un contre-galet presseur, en aval de ces postes.

Dans le poste d'impression les points de chaque ligne d'image latente sont générés successivement sur la bande diélectrique, au fur et à mesure de son avance, par une paire d'électrodes, l'une rotative ayant sur sa périphérie les différents caractères possibles à imprimer et l'autre fixe, disposées de part et d'autre de la bande diélectrique. Au poste de transfert chacune des lignes d'image latente, après développement, est transférée sur le papier en bande, entraîné transversalement à la bande diélectrique, par deux électrodes de transfert de longueur au moins égale à celle d'une ligne d'image, entre lesquelles les bandes diélectrique et de papier défilent en contact et perpendiculairement l'une à l'autre. Pour éviter des étalements et glissements des lignes d'image

au transfert sur le papier, un parfait synchronisme d'entraînement doit être réalisé entre les bandes.

La présente invention a pour but de définir une organisation spécifique des différents moyens mis en oeuvre dans une imprimante électrostatique indirecte à support intermédiaire souple, tel qu'une bande en matériau diélectrique, permettant la restitution d'images imprimées sur un support final, tel que papier ordinaire en feuilles, et présentant une structure simple et compacte.

Elle a donc pour objet une imprimante électrostatique indirecte à support intermédiaire d'image sous forme de bande souple en matériau diélectrique et à support final d'image en papier comportant un poste d'impression d'image latente un poste de développement d'image et un poste de transfert d'image sur un support final à travers lesquels est entraînée successivement ladite bande le long de sa trajectoire entre un rouleau débiteur et un rouleau récepteur et comportant, outre ledit poste de transfert d'image, un poste de fixation d'image à travers lesquels est entraîné ledit support final, caractérisée en ce que ledit poste de transfert d'image et ledit poste de fixation d'image sont constitués simultanément par un rouleau auxiliaire de repliement de trajectoire de ladite bande et un rouleau presseur associé recevant entre eux ladite bande et ledit support final et en ce que ledit rouleau auxiliaire et ledit rouleau presseur associé constituent, en outre avec ladite bande, le moyen d'entraînement jusqu'à un poste de restitution de copies dudit support final dans la direction du mouvement de ladite bande, ledit support final étant susceptible de se présenter sous forme de feuilles individuelles.

L'invention sera décrite ci-après plus en détail à l'aide d'un exemple de réalisation illustré dans la figure unique du dessin ci-annexé.

Dans cette figure, on a illustré schématiquement l'organisation d'une imprimante électrostatique compacte à restitution d'image sur papier ordinaire.

Cette imprimante à impression électrostatique indirecte comporte un support intermédiaire d'image 1, formé d'une bande souple en matériau diélectrique, de grande longueur, issue d'un rouleau débiteur 2 et reçue par un rouleau récepteur 3. Entre ces deux rouleaux 2 et 3, la bande 1 est montée en boucle ouverte au moyen d'un rouleau auxiliaire 4 assurant un repliement de sa trajectoire le long de laquelle elle est entraînée du rouleau débiteur au rouleau récepteur.

Cette bande souple 1 est constituée par un film diélectrique de faible épaisseur et de largeur au moins égale à celle de l'image à imprimer et à restituer.

Le long de cette trajectoire en boucle ouverte, entre les rouleaux débiteur et récepteur et le rouleau auxiliaire, la bande 1 défile successivement dans un poste d'impression électrostatique 5, disposé entre le rouleau débiteur et le rouleau auxiliaire, dans un poste de développement d'image 6 disposé à proximité immédiate du rouleau auxiliaire et dans un poste commun de transfert et de fixation 7 alimenté en feuilles individuelles de papier ordinaire 8 depuis un distributeur adjacent 9.

Le poste d'impression 5 est en tant que tel de type conventionnel et comporte une tête d'impression 10 composée d'une pluralité d'électrodes individuelles agencées en une ou plusieurs lignes ou sous forme matricielle en regard de la surface extérieure de la bande 1 en boucle ouverte, et une contre-électrode associée constituée par un rouleau conducteur 11 en contact avec la surface interne de la bande 1. L'image électrostatique latente est donc imprimée sur la surface externe de la bande, en fonction de signaux de commande appliqués successivement aux électrodes individuelles de la tête par un circuit de commande convenable non illustré.

Compte tenu de l'état de surface quasiment lisse de la bande 1, la tête d'impression 10 comporte, en outre, des moyens d'espacement entre les électrodes et la surface extérieure de la bande, pour ménager le film d'air nécessaire à la décharge ionique réalisée pour l'impression de l'image latente.

Le poste de développement 6 est en tant que tel connu. Il est ici constitué par une brosse magnétique 12 utilisant une poudre monocomposant ou bicomposant prélevée d'un réservoir 13, pour encrer l'image latente précédemment générée. Pour des raisons de moindre encombrement, ce poste est avantageusement disposé à proximité immédiate du rouleau auxiliaire 4 et est disposé sensiblement dans le prolongement de la boucle ouverte de la bande 1.

Le poste de fixation et de transfert d'image de la bande 1 au support final en papier ordinaire est constitué par le rouleau auxiliaire 4 et un rouleau presseur 14 recevant une pression extérieure P venant l'appliquer contre la bande 1 encore supportée par le rouleau 4. Le distributeur 9 de feuilles individuelles de papier, à sortie de guidage orientée tangentiellement aux rouleaux 4 et 14, alimente ce poste de transfert et fixation d'image en synchronisme avec la génération d'images latentes dans le poste d'impression 5, ainsi que symbolisé par la liaison de commande d'actionnement C indiquée entre ces deux postes. Ce distributeur q est aussi en tant que tel connu et n'est donc pas decrit; seule sa liaison C avec le poste d'impression, specifique à cette application, permet alors de déclencher de manière convenable la sortie de feuilles 8, successivement, qui sont directement happées entre les rouleaux 4 et 14.

L'encre déposée sur l'image latente défilant alors entre ces rouleaux 4 et 14 est transférée et simultanément fixée sur la feuille de papier 8 alors pressée entre la bande et entraîné avec elle.

Dans ce poste de transfert et fixation 7, les rouleaux 4 et 14 peuvent être des rouleaux métalliques maintenus froids entre lesquels sont seulement pressées fortement la bande diélectrique 1 et la feuille de papier 8. Suivant le type de poudre d'encrage de l'image, utilisée dans le poste de développement 6, on peut créer une différence de potentiel entre les rouleaux 4 et 14, ainsi que symbolisé par la tension V appliquée au rouleau 14, afin de faciliter le transfert d'image.

En variante, les rouleaux 4 et 14 métalliques peuvent être chauffés au moyen de lampes ou filaments non illustrés. Dans ces conditions, la fixation de l'image sur le papier se trouve améliorée et n'exige qu'une pression plus faible. Simultanément, le transfert d'image peut aussi être amélioré en appliquant une différence de potentiel entre les rouleaux 14 et 4.

Les feuilles de papier 8, entraînées au fur et à mesure avec la bande 1 entre les rouleaux 4 et 14 puis sur la bande qui va s'enrouler sur son rouleau récepteur 3, sont ainsi acheminées jusqu'à un poste de restitution de copies imprimées 15 disposé à proximité du rouleau récepteur 3. Ce poste de restitution 15 comporte un rouleau 16 de guidage de la bande contre lequel s'applique la face interne de la bande, venant au moins légèrement briser 3a fin de trajectoire en boucle ouverte de la bande 1, en amont du rouleau récepteur, et un organe séparateur 17, monté à l'opposé du rouleau 16, au niveau de la fin de trajectoire brisée, venant recevoir les feuilles de papier successives et les guidant jusqu'à un réceptacle de restitution 18 d'où elles sont disponibles.

L'entraînement de la bande 1 est assuré par le rouleau auxiliaire 4 et l'axe du rouleau récepteur 3, le rouleau débiteur 2 étant monté à légère friction sur son axe pour que la bande 1 soit convenablement tendue lors de son passage dans le poste d'impression 5. Le rouleau auxiliaire 4 et 3e rouleau presseur 14 monté libre en rotation sur son axe recevant la pression P constituent un moyen de préhension des feuilles individuelles 8 délivrées par le distributeur et, associés à la bande 1, leur moyen d'entraînement jusqu'au réceptacle 18. Avantageusement bien que non illustré, les rouleaux 4 et 14 seront recouverts chacun d'un matériau permettant d'adapter les coefficients de frottement entre les rouleaux, le papier et la bande diélectrique et également de compenser par sa souplesse des défauts d'usinage des rouleaux.

Dans cette imprimante, la bande diélectrique de grande longueur en rouleau, défilant selon une trajectoire en boucle ouverte jusqu'à un rouleau récepteur, permet de définir une structure d'imprimante de grande simplicité et de grande compacité dues essentiellement au fait de l'utilisation d'un poste commun de transfert et de fixation d'image latente sur feuilles de papier entraînées simultanément avec la bande, réalisé par le seul montage du rouleau presseur 14 associé au rouleau auxiliaire 4 de repliement de trajectoire de la bande.

## Revendications

1/ Imprimante électrostatique indirecte à support intermédiaire d'image sous forme de bande souple en matériau diélectrique (1) et à support final d'image en papier (8) comportant un poste d'impression d'image latente (5), un poste de développement d'image (6) et un poste de transfert d'image (7) sur un support final (8) à travers lesquels est entraînée successivement ladite bande (1) le long de sa trajectoire entre un rouleau débiteur (2) et un rouleau récepteur (3) et comportant, outre ledit poste de transfert d'image, un poste de fixation d'image à travers lesquels est entraîné ledit support final (8), caractérisée en ce que ledit poste de transfert d'image et ledit poste de fixation d'image sont constitués simultanément par un rouleau - auxiliaire (4) de repliement de trajectoire de ladite bande (1) et un rouleau presseur (14) associé recevant entre eux ladite bande et ledit support final et en ce que ledit rouleau auxiliaire (4) et ledit rouleau presseur (14) associé constituent, en outre avec ladite bande, le moyen d'entraînement jusqu'à un poste de restitution de copies (15) dudit support final dans la direction du mouvement de ladite bande, ledit support final étant susceptible de se présenter sous forme de feuilles individuelles.

2/ imprimante selon la revendication 1, caractérisée par le fait que lesdits rouleaux auxiliaire (4) et presseur (14) sont des rouleaux métalliques recouverts chacun d'un matériau adaptant les coefficients de frottement entre rouleaux, feuilles de support final et bande diélectrique et compensant leurs défauts d'usinage.

3/ Imprimante selon l'une des revendications 1 et 2, caractérisée par le fait que ledit poste de restitution de copie (15) comporte un rouleau de guidage (16) de ladite bande contre lequel s'applique la face interne de la bande, venant briser la fin de trajectoire de ladite bande et un organe séparateur (17) monté à l'opposé de la bande au niveau de la fin de trajectoire brisée, recevant les copies imprimées successivement véhiculées.

## Patentansprüche

1. Indirekter elektrostatischer Drucker mit einem Zwischenbildträger in Form eines biegsamen Bands aus dielektrischem Material (1) und mit einem End-Bildträger (8) aus Papier, wobei der Drucker eine Druckstation (5) für ein latentes Bild, eine Station (6) zur Entwicklung des Bildes und eine Station (7) zur Übertragung des Bildes auf einen Endträger (8), die das Band (1) nacheinander entlang seinem Weg zwischen einer Abgaberolle (2) und einer Empfangsrolle (3) durchläuft, und außer der
Bildübertragungsstation eine Bildfixierungsstation aufweist, die der Endträger (8) durchläuft, dadurch gekennzeichnet, daß die Bildübertragungsstation und die
Bildfixierungsstation gemeinsam von einer Hilfsrolle (4) zum Wenden der Wegstrecke des Bands (1) und einer zugehörigen Druckrolle (14) gebildet werden, die zwischen sich das Band und den Endträger aufnehmen, und daß die Hilfsrolle (4) und das zugehörige Druckrad (14) zusammen mit dem Band das Antriebsmittel bis zu einer Station (15) zur Ausgabe von Kopien des Endträgers in der Bewegungsrichtung des Bands darstellen, wobei der Endträger in Form von Einzelblättern vorliegen kann.

2. Drucker nach Anspruch 1, dadurch gekennzeichnet, daß die Hilfsrolle (4) und die Druckrolle (14) Metallrollen sind, die je mit einem Material Oberzogen sind, das die Reibungskoeffizienten zwischen- Rollen, Endträgerblattern und dielektrischem Band einander anpassen und ihre Fabrikationsfehler ausgleichen.

3. Drucker nach einem der Anspruche 1 und 2, dadurch gekennzeichnet, daß die Kopienausgabestation (15) eine Führungsrolle (16) für das Band, gegen die die Innenseite des Bandes anliegt und die das Band aus seinem geraden Verlauf umlenkt, und ein Trennorgan (17) aufweist, das dem Band in Höhe der Umlenkung gegenüberliegt und die anfallenden gedruckten Kopien nacheinander empfängt.

## Claims

1. An indirect electrostatic printer with an intermediate image support in the form of a flexible dielectric tape (1) and with a final image support (8) made of paper, comprising a latent image printing station (5), an image developing station (6) and an image transfer station (7) on a final support (8) through which stations said tape (1) is successively driven along its path between a supply roller (2) and a receiving roller (3), and comprising, in addition to said image transfer station, an image fixing station, through which stations said final support (8) is driven, characterized in that said image transfer station and said image fixing station are simultaneously constituted by an auxiliary deflection roller (4) for deflecting said tape (1), and an associated pressure roller (14), these two rollers receiving between them said tape and said final support and in that said auxiliary roller (4) and said associated pressure roller (14) constitute together with said tape the driving means up to a copy delivery station (15) of said final support in the movement direction of said tape, said final support being constituted by individual sheets.

2. A printer according to claim 1, characterized in that said auxiliary (4) and pressure rollers (14) are metal rollers each covered by a material matching the friction coefficients between rollers, sheets of the final support and the dielectric tape and compensating their fabrication faults.

3. A printer according to one of claims 1 and 2, characterized in that said copy delivery station (15) comprises a tape guide roller (16) against which the inner surface of the tape is applied, deflecting the end of path of said tape, and that said delivery station comprises a separator element (17) mounted opposite the tape at the level of the deflected end of path, this element receiving the printed copies which are successively conveyed.
